# EUROPÄISCHE PATENTANMELDUNG

(11) **EP 4 647 673 A1**
(43) Veröffentlichungstag der Anmeldung: **12.11.2025**
(21) Anmeldenummer: 25173571.8
(22) Anmeldetag: 30.04.2025
(51) Int. Cl.: F24D 19/10, F24D 3/18, F24D 17/02, F24D 3/08, F24H 15/223, F24H 15/493, F24H 15/31

(54) **VERFAHREN ZUR UMRÜSTUNG EINER ALTHEIZUNGSANLAGE, VERFAHREN ZUM BETREIBEN EINER WÄRME-PUMPENANLAGE, WÄRMEPUMPENANLAGE UND COMPUTERPROGRAMMPRODUKT**

(30) Priorität: 07.05.2024 DE 102024112757
(71) Anmelder: Vaillant GmbH, 42859 Remscheid NRW (DE)
(72) Erfinder: Surovac, Ken, 52152 Simmerath (DE)
(74) Vertreter: Popp, Carsten

(57) **Zusammenfassung**

Vorgeschlagen wird ein Verfahren zur Umrüstung einer Altheizungsanlage mit einem Gasheizgerät, einem Heizkreis (7) mit Ventilen aufweisenden Verbrauchern (5) wie Heizkörpern oder Flächenheizungen sowie einer Altwarmwasserbereitung zu einer Wärmepumpenanlage (1) in einer Wohneinheit (2) umfassend zumindest die folgenden Schritte:
a) Installieren einer Wärmepumpe (4) an einer Außenwand (3) der Wohneinheit (2) und verbinden mit einem Vorlauf (14) und einem Rücklauf (15) des Heizkreises (7) der Altheizungsanlage,
b) Installieren einer Neuwarmwasserbereitung (8) an oder in unmittelbarer Nähe einer Position (9) des Gasheizgerätes der Altheizungsanlage und verbinden der Neuwarmwasserbereitung (8) mit einem Kaltwasserzulauf (11) und einem Warmwasserauslauf (10) und dem Vorlauf (14) und dem Rücklauf (15) des Heizkreises (7) der Altheizungsanlage, und
c) Austauschen der Ventile und/ oder Regelorgane der Ventile der Verbraucher (5) der Altheizungsanlage gegen drahtlos ansteuerbare Ventile (6) und/ oder gegen drahtlos ansteuerbare Regelorgane der Ventile. Zudem werden eine Wärmepumpenanlage (1), ein Verfahren zu deren Betreiben, ein Computerprogrammprodukt (18) sowie eine Verwendung vorgeschlagen.

## Beschreibung

Die Erfindung betrifft ein Verfahren zur Umrüstung einer Altheizungsanlage, ein Verfahren zum Betreiben einer Wärmepumpenanlage, eine Wärmepumpenanlage und ein Computerprogrammprodukt.

Die vorliegende Erfindung bezieht sich insbesondere auf Heizungssysteme für Wohneinheiten von Mehrfamilienhäusern, die separate und der Wohneinheit zugeordnete Altheizungsanlagen insbesondere mit einem Gasheizgerät, beispielsweise einem wandhängenden Gasheizkessel für Heizung und Altwarmwasserbereitung umfassen. Diese sollen mit Blick auf die CO2-Emissionen verbessert werden.

Der vorhandene Gasheizkessel erzeugt CO2-Emissionen bei der Verbrennung von Gas zur Beheizung des Hauses und ggf. auch zur Warmwasserversorgung mittels einer Altwarmwasserbereitung. Vor dem Hintergrund der globalen Erwärmung und des kollektiven Bewusstseins für die Notwendigkeit eines ökologischen Wandels besteht der Wunsch einer Umstellung auf eine ökologische Energieversorgung, um die CO2-Emissionen und ggf. sogar auch die Betriebskosten zu senken.

Es ist bekannt, eine Wärmepumpe mit einem Gasheizgerät zu kombinieren, eine derartige Anlage wird beispielsweise in der DE 3 024 714 A1 vorgestellt. Obgleich ein derartiger kombinierter Einsatz mit einer hohen Energieeffizienz verbunden ist, ist eine Umsetzung in Wohneinheiten häufig mangels Bauraum nicht möglich.

Auch die DE 10 2022 127 741 A1 beschreibt eine derartige Kombination, nämlich einen Nachrüstsatz für ein vorhandenes Zentralheizungssystem und ein Verfahren zum Nachrüsten eines bereits vorhandenen Zentralheizungssystems. Das Zentralheizungssystem umfasst einen Brauchwasserspeicher. Der Nachrüstsatz umfasst eine Wärmepumpe, eine Wärmepumpensteuer- und/oder Regelungseinrichtung, einen Wärmetauscher, einen im Brauchwasserspeicher anzuordnenden Temperaturfühler, sowie mehrere Ventile. Die Wärmepumpe wird in Reihe zu der vorhandenen Primärwärmequelle installiert. Wie bereits oben erwähnt, ist in Wohneinheiten der hierfür notwendige Bauraum häufig nicht vorhanden.

Nach dem Stand der Technik erfordert eine Umrüstung der Altheizungsanlage zu einer Wärmepumpenanlage erheblichen Aufwand. So muss die vorhandene Infrastruktur der Altheizungsanlage rückgebaut und durch neue ersetzt werden. Bei der Infrastruktur handelt es sich insbesondere um Leitungen von Heizkreis und Warmwasserversorgung. So ermöglicht eine Altheizungsanlage bzw. deren Leitungsführung nicht die Anordnung eines Warmwasserspeichers. Ein Warmwasserspeicher ist für eine Warmwasserversorgung mittels einer Wärmepumpenanlage notwendig, da eine Wärmepumpe keine ausreichenden Mengen Warmwasser direkt bereitstellen kann. Demgegenüber kann eine Gasheizungsanlage als Altheizungsanlage in einen Warmwasserbetrieb umschalten und den benötigten Massestrom Warmwasser durch den Wärmeerzeuger zur Verfügung stellen.

Es ist daher Aufgabe der Erfindung, die mit Bezug auf den Stand der Technik geschilderten Probleme zumindest teilweise zu lindern oder zu lösen. Insbesondere soll ein Konzept zur Umrüstung einer Altheizungsanlage angegeben werden, das einfach und platzsparend durchführbar ist. Insbesondere soll eine weitestgehend vollständige Weiternutzung der Leitungen der Altheizungsanlage ermöglicht werden. Dies betrifft Leitungen eines Heizkreises sowie Leitungen der Altwarmwasserbereitung der Altheizungsanlage. Weiter ist wünschenswert, dass die Wärmepumpenanlage für den Nutzer ohne signifikante Komfort-Einbußen aber reduzierten CO2-Emissionen gegenüber der Altheizungsanlage arbeiten kann.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Umrüstung einer Altheizungsanlage mit einem zu entfernenden Gasheizgerät zu einer Wärmepumpenanlage in einer Wohneinheit bei. Die Altheizungsanlage umfasst einem Heizkreis mit Ventilen aufweisenden Verbrauchern wie Heizkörpern oder Flächenheizungen, sowie einer Altwarmwasserbereitung. Das Verfahren umfasst zumindest die folgenden Schritte:
a) Installieren einer Wärmepumpe an einer Außenwand der Wohneinheit und verbinden mit einem Vorlauf und einem Rücklauf des Heizkreises der Altheizungsanlage,
b) Installieren einer Neuwarmwasserbereitung umfassend einen Warmwasserspeicher an oder in unmittelbarer Nähe einer Position des Gasheizgerätes der Altheizungsanlage und verbinden der Neuwarmwasserbereitung mit einem Kaltwasserzulauf und einem Warmwasserauslauf und dem Vorlauf- und dem Rücklauf des Heizkreises der der Altheizungsanlage, und
c) Austauschen der Ventile oder der Regelorgane der Ventile der Verbraucher der Altheizungsanlage gegen drahtlos ansteuerbare Ventile und/ oder Regelorgane der Ventile.

Das Verfahren kann im Rahmen einer Umrüstung/ Sanierung der Altheizungsanlage einmalig durchgeführt werden. Die Schritte a), b) und c) können dabei einmal in einer beliebigen Reihenfolge durchgeführt werden. Das Verfahren dient einer besonders einfachen Umrüstung einer Altheizungsanlage zur Heizung und Warmwasserversorgung auf eine Wärmepumpenanlage.

Die Altheizungsanlage kann beispielsweise in einem Gebäude, insbesondere einer Wohneinheit eines Mehrfamilienhauses installiert sein. Die Altheizungsanlage ist dazu eingerichtet, Verbraucher im Gebäude zu erwärmen, damit für die Räume eine gewünschte Raumtemperatur einstellbar ist. Die Verbraucher können als Heizkörper, Radiatoren, Flächenheizsysteme etc. ausgebildet sein. Sie sind dadurch gekennzeichnet, dass diese zur Abgabe von Wärme zum Raum oder Raumflächen eingerichtet sind, welche mittels eines in einem Heizkreis zirkulierenden Wärmeträger zugeführt wird. Nach Abgabe der Wärme bzw. Verlassen der Heizkörper wird der Wärmeträger einem Wärmetauscher des Altheizgeräts zugeführt, wobei dort ein Brenngas-Luftgemisch verbrannt wird und die Verbrennungswärme wieder dem Wärmeträger zugeführt wird. Die Altheizungsanlage kann Leitungen einer Altwarmwasserbereitung umfassen, die vom Altheizgerät erwärmtes, Trink- oder Brauchwasser Entnahmestellen wie Armaturen, Duschen oder Badewannen zuführt.

In dem Gasheizgerät als Altheizgerät wird meist ein fossiler, gasförmiger Brennstoff mit Luft verbrannt, um die gewünschte Wärme zu erzeugen. Die Abgase werden, ggf. nach einer Abgasnachbehandlung, über eine Abgasanlage an die Umgebung abgegeben. Das Gasheizgerät ist in Wohneinheiten häufig als wandhängendes Heizgerät ausgebildet. Eine Durchführung eines hier vorgeschlagenen Verfahrens ist mit einem wandhängenden oder auch mit bodenstehenden Altheizgeräten möglich.

Das Verfahren findet insbesondere Anwendung bei Altheizungsanlagen, deren Wärmeträger bislang allein mittels eines (einzigen) Gasheizgerätes erwärmt wird. Das bedeutet insbesondere, dass das Gasheizgerät in der Heizungsanlage das einzige Gerät ist, welches die Temperatur des Wärmeträgers des Heizkreises (geregelt) erhöht. Zudem ist das Altheizgerät zur Bereitstellung von Warmwasser eingerichtet und ist hierfür mit einem Kaltwasserzulauf und einem Warmwasserauslauf verbunden. Der Kaltwasserzulauf kann dabei beispielsweise mit einem Versorgungsnetz oder einem Brunnen bzw. einer Brunnenpumpe verbunden sein und der Warmwasserauslauf kann das vom Altheizgerät erwärmte Warmwasser Entnahmestellen wie Armaturen einer Dusche, einer Badewanne oder eines Wasch- oder Spülbeckens zuführen. Das Altheizgerät ist dabei an einer Einbauposition angeordnet, die sich in der Regel in unmittelbarer Nähe zu einer Abgasanlage des Gebäudes befindet und an der eine Zuführung eines Brenngases anliegt. Diese Einbauposition ist in der Regel nicht an oder in unmittelbarer Nähe einer Außenwand. Eine Außenwand bezeichnet in diesem Zusammenhang eine Wand der Wohneinheit mit der äußeren Umgebung außerhalb des Gebäudes. An der Einbauposition des Altheizgerätes können somit folgende Leitungen anliegen: Vorlauf und Rücklauf des Heizkreises, Kaltwasserzulauf sowie Warmwasserauslauf. Zudem ist in der Regel auch eine elektrische Energieversorgung bzw. eine Leitung hierfür vorhanden.

Grundsätzlich bietet sich eine Umrüstung einer solchen Altheizungsanlage an, wobei durch einen reduzierten Einsatz / Betrieb des Gasheizgeräts geringere CO2-Emissionen erreicht werden. Hierfür wird zur Erwärmung des Wärmeträgers des Heizkreises eine Wärmepumpe installiert bzw. integriert und das Altheizgerät entfernt.

Soll in die vorstehend beschriebene Heizungsanlage eine Wärmepumpe eingebaut werden, sollte gleichzeitig ein (neuer) Warmwasserspeicher, also ein Speicherbehälter für erwärmtes Brauch- bzw. Trinkwasser, installiert werden. Dieser ermöglicht die Speicherung von erwärmtem Brauchwasser für eine spätere Nutzung. Beispielhaft kann so ein Nutzer Warmwasser für eine Dusche oder eine Badewanne entnehmen, ohne dass der Heizbetrieb der Wärmepumpe unterbrochen werden muss.

Der Warmwasserspeicher kann ein Speichervolumen in einem Bereich von 50 Litern bis 100 Litern, insbesondere von 70 Litern bis 80 Litern aufweisen und dient der Wärmepumpenanlage insbesondere zur Warmwasserversorgung. So ist in der Regel in einer Wohneinheit nur eine Dusche oder Badewanne vorhanden und eine Entnahme größerer Mengen Warmwasser somit unwahrscheinlich. Bei größeren Wohneinheiten kann das Speichervolumen des Warmwasserspeichers angepasst werden. Der Warmwasserspeicher bzw. die Neuwarmwasserbereitung kann insbesondere als wandhängender Warmwasserspeicher ausgebildet sein und ist so an die vorhandenen Anschlüsse des Altheizgerätes ohne Umbaumaßnahmen anschließbar. Alternativ kann der Warmwasserspeicher auch als bodenstehendes Gerät ausgebildet sein, dies ist vorteilhaft, wenn das Altheizgerät gleichfalls bodenstehend war.

Ein drahtlos ansteuerbares Ventil oder Ladungsventil kann ein Ventil sein, bei dem ein Öffnungs- oder Schließvorgang mittels eines (drahtlos übertragenen) Funksignals initiiert werden kann. Hierfür kann das Ventil einen elektrisch betreibbaren Aktor umfassen, beispielsweise einen Schrittmotor. Die Nutzung von drahtlos ansteuerbaren Ventilen oder auch drahtlos ansteuerbaren Regelorganen von Ventilen oder Ladungsventilen ermöglicht vorteilhaft eine besonders einfache Umrüstung eines Heizkreises für eine Wärmepumpe als Wärmeerzeuger, indem auf aufwendige Arbeiten zur Verlegung von elektrischen Leitungen zu jedem Verbraucher verzichtet werden kann. Ein Regelorgan bezeichnet hier eine Ansteuerung des Ventils, also insbesondere ein Organ zur Regelung des insbesondere motorischen Betriebs bzw. Antriebs des Ventils, das drahtlos angesprochen und derart aktiviert, eingestellt und/oder deaktiviert werden kann. Mit anderen Worten kann eine vorbestimmte Öffnungsweite des Ventils drahtlos vorgegeben und motorisch eingestellt werden.

Gemäß einem Schritt a) kann eine Wärmepumpe an oder in unmittelbarer Nähe einer Außenwand der Wohneinheit installiert und mit einem (vorhandenen) Vorlauf und einem (vorhandenen) Rücklauf des Heizkreises der Altheizungsanlage verbunden werden.

Bei der Wärmepumpe kann es sich gemäß einer Ausgestaltung um eine Wärmepumpe in Monoblock-Bauweise handeln. Diese umfasst in der Regel einen Kältekreis, in dem ein Kältemittel zirkulieren kann, einen mit dem Kältekreis verbundenen Verdampfer, in dem Kältemittel verdampfen und dabei einem Umgebungsmedium (hier Umgebungsluft) Wärme entziehen kann. Zudem ist im Kältekreis der Wärmepumpe ein Verflüssiger angeordnet, der gasförmiges Kältemittel in die flüssige Phase überführen und den dabei auftretenden Wärmestrom auf den Werbeträger des Heizkreises übertragen kann. Zudem kann zwischen Verdampfer und Verflüssiger gegenüberliegend ein Expansionsventil und ein Verdichter angeordnet sein, die für den Phasenwechsel des Kältemittels geeignete Drücke einstellen. Die Wärmepumpe kann ein Regel- und Steuergerät umfassen, das die Wärmepumpe regelt und steuert. Alle vorgenannten Bauteile der Wärmepumpe können hierfür in einem einzigen Gehäuse angeordnet sein, wodurch die Wärmepumpe als Monoblock-Wärmepumpe bezeichnet werden kann. Die Wärmepumpe kann dabei ein Kältemittel mit einem geringen GWP (global warming potential)- Wert umwälzen, beispielsweise R290 (Propan). Häufig ermöglichen Wärmepumpen auch eine Kreislaufumkehrung, bei der Verdampfer und Verflüssiger Funktionen tauschen und somit einen Wärmeabtransport und damit eine Kühlung des Wärmeträgers und damit der Wohneinheit ermöglichen. Eine derartige Kreislaufumkehrung ist vorteilhaft mit der Wärmepumpenanlage nach der Durchführung des hier vorgeschlagenen Verfahrens zur Umrüstung umsetzbar.

Die Wärmepumpe kann im Rahmen der Durchführung des Schrittes a) an oder in der Nähe einer Außenwand der Wohneinheit angeordnet werden. Dies ermöglicht einen Zugang der Wärmepumpe zu Umgebungsluft als Austauschmedium. Hierzu kann die Wärmepumpe eine Zuführung und eine Abführung der Umgebungsluft aufweisen, zwischen denen der Verdampfer oder der Verflüssiger angeordnet sein kann.

Gemäß einer Ausgestaltung kann im Rahmen der Durchführung des Schrittes a) ein Wanddurchbruch durch die Außenwand erfolgen, an der oder in unmittelbarer Nähe derer die Wärmepumpe installiert ist. Ein Wanddurchbruch bezeichnet hier das Schaffen mindestens einer Öffnung in der Außenwand, durch die eine Zuluftleitung und eine Abluftleitung zur Versorgung der Wärmepumpe mit Umgebungsluft angeordnet wird. Mit anderen Worten erschließt der Wanddurchbruch der Wärmepumpe Umgebungsluft als Primärenergiequelle. Hierzu ist es hilfreich, wenn die Wärmepumpe direkt an einer Außenwand der Wohneinheit angeordnet ist. Vorteilhaft kann dann der Durchbruch durch das Gehäuse der Wärmepumpe verdeckt werden. Alternativ kann die Wärmepumpe auch an einer Position installiert werden, die in der Nähe einer Außenwand liegt. In diesem Fall kann eine Zuluftleitung und eine Abluftleitung vom Wanddurchbruch zu der Wärmepumpe führen.

Gemäß einem Schritt b) kann ein Installieren einer Neuwarmwasserbereitung umfassend einen Warmwasserspeicher an oder in unmittelbarer Nähe einer Position des Altheizgerätes der Altheizungsanlage und ein Verbinden der Neuwarmwasserbereitung mit einem Kaltwasserzulauf und einem Warmwasserauslauf und dem Vorlauf- und dem Rücklauf des Heizkreises der Altheizungsanlage, erfolgen. Zur Klarstellung handelt es sich bei dem Kaltwasserzulauf und dem Warmwasserauslauf als auch bei dem und Vorlauf- und dem Rücklauf des Heizkreises um Anschlüsse des Altheizgerätes an die Altheizungsanlage, so dass diese vorteilhaft bereits vorhanden sind. Die Neuwarmwasserbereitung umfasst einen Wärmetauscher, der insbesondere innerhalb des Warmwasserspeichers angeordnet sein kann und eine Übertragung von Wärme vom Wärmeträger des Heizkreises auf das im Warmwasserspeicher enthaltene Warmwasser ermöglicht.

Insbesondere kann die Neuwarmwasserbereitung ein drahtlos ansteuerbares Ladungsventil umfassen, das den Zulauf von Wärmeträger zur Neuwarmwasserbereitung, also den Zulauf von Wärmeträger in den Wärmetauscher im Warmwasserspeicher vollständig oder teilweise öffnen oder schließen kann. Insbesondere kann das drahtlos ansteuerbare Ladungsventil in einem Vorlauf der Neuwarmwasserbereitung angeordnet sein.

Gemäß einem Schritt c) können die Ventile und/ oder die Regelorgane der Ventile der Verbraucher der Altheizungsanlage gegen drahtlos ansteuerbare Ventile und/ oder drahtlos ansteuerbare Regelorgane der Ventile ausgetauscht werden. Hierbei kann es ich insbesondere um (händisch zu betätigende) Thermostatventile handeln, die durch drahtlos ansteuerbare Thermostatventile ausgetauscht werden. Der Austausch ermöglicht ein Steuern der Volumenströme Wärmeträger im Heizkreis. Dabei ist insbesondere möglich, dass nur eine Ansteuerung bzw. ein Regelorgan des Ventils ausgetauscht wird und das Ventil im Übrigen selbst weitergenutzt wird. Es ist bevorzugt, dass ein Austausch aller Ventile der Altheizungsanlage bzw. deren Regelorgane vorgenommen wird.

Ein Regel- und Steuergerät, insbesondere das Regel- und Steuergerät der Wärmepumpe kann dazu eingerichtet sein, mit den drahtlos ansteuerbaren Ventilen der Verbraucher und dem Ladungsventil der Neuwarmwasserbereitung zu kommunizieren und insbesondere einen Öffnungs- oder Schließvorgang zu initiieren.

Das Verfahren bringt somit eine Wärmepumpenanlage hervor, bei der eine Wärmepumpe mit dem Heizkreis verbunden ist und Wärmeträger eines Heizkreises erwärmen kann. Die Neuwarmwasserbereitung kann erwärmten Wärmeträger des Heizkreises auf Brauch- oder Trinkwasser übertragen und so erwärmtes Brauch- oder Trinkwasser zur Nutzung bereitstellen.

Gemäß einer Ausgestaltung kann die Wärmepumpenanlage ein oder mehrere Temperatursensoren umfassen, die zur Regelung und Steuerung genutzt werden. Auch diese Temperatursensoren können drahtlos mit dem Regel- und Steuergerät verbunden sein. Beispielsweise kann ein Temperatursensor eine Temperatur des im Warmwasserspeicher enthaltenen Trink- oder Brauchwassers messen und dem Regel- und Steuergerät übermitteln. Beispielhaft kann ein Temperatursensor vorgesehen sein, der die Außentemperatur erfasst. Insbesondere kann ein Temperatursensor zum Erfassen der Außentemperatur in einer Luftzuführung der Wärmepumpe angeordnet sein. Vorteilhaft kann so der Aufwand der Montage des Temperatursensors erheblich gemindert werden, wobei zugleich die Messgenauigkeit steigt, da in der Luftzuführung die tatsächliche Temperatur der zugeführten Luft ermittelt wird, und nicht von Sonneneinstrahlung oder anderen Faktoren beeinflusst wird.

Nach einem weiteren Aspekt wird auch ein Verfahren zum Betreiben einer Wärmepumpenanlage, welche mittels eines hier vorgeschlagenen Verfahrens umgerüstet wurde, vorgeschlagen. Das Verfahren schlägt vor, bei einem Initiieren einer Speicherladung des Warmwasserspeichers die drahtlos ansteuerbaren Ventile der Verbraucher weitestgehend oder vollständig zu schließen und das Ladungsventil im Vorlauf der Neuwarmwasserbereitung zu öffnen.

Das Verfahren kann insbesondere permanent oder dauerhaft bei einem Betreiben der Wärmepumpenanlage durchgeführt werden. Das Verfahren ermöglicht ein effizientes Beladen eines Warmwasserspeichers einer Wärmepumpenanlage, die mit einem hier vorgeschlagenen Verfahren zur Umrüstung von einer Altheizungsanlage umgerüstet wurde. Vorteilhaft kann durch ein Schließen der drahtlos ansteuerbaren Ventile (z.B. über deren drahtlos agierenden Regelorgane) der Verbraucher dafür gesorgt werden, dass weitestgehend der gesamte von der Wärmepumpe zur Verfügung gestellte Wärmestrom, bzw. der gesamte im Heizkreis zirkulierende und von der Wärmepumpe erwärmte Wärmeträger dem Warmwasserspeicher zugeführt wird und zur Erwärmung des im Warmwasserspeicher enthaltenen Brauch- oder Trinkwassers genutzt werden kann.

Gemäß einer Ausgestaltung können bei dem weitestgehenden Schließen der drahtlos ansteuerbaren Ventile der Verbraucher die drahtlos ansteuerbaren Ventile von vorgegebenen Räumen nicht vollständig geschlossen werden. So kann vorteilhaft ein Auskühlen der Wohneinheit und insbesondere vorgegebener Räume der Wohneinheit während einer Beladung des Warmwasserspeichers verhindert werden. Dabei könnte beispielhaft der Neuwarmwasserbereitung ein vorgegebener Wärmestrom zur Beladung zugeführt werden und über diesen hinaus von der Wärmepumpe bereitgestellter Wärmestrom könnte den Verbrauchern vorgegebener Räume, wie einem Bade- oder Wohnzimmer, der Wohneinheit zugeführt werden.

Nach einem weiteren Aspekt wird auch eine Wärmepumpenanlage vorgeschlagen, die mittels eines hier vorgeschlagenen Verfahrens von einer Altheizungsanlage umgerüstet wurde. Diese umfasst insbesondere eine Wärmepumpe und eine Neuwarmwasserbereitung mit einem Warmwasserspeicher, die mit einem Heizkreis verbunden sind. Die Wärmepumpenanlage umfasst zudem ein oder mehrere Verbraucher, wie Heizkörper, Radiatoren und/ oder Flächenheizungen, die mit drahtlos ansteuerbaren Ventilen ausgestattet sind. Die drahtlos ansteuerbaren Ventile sind somit mittels eines Funksignals ansteuerbar und vermeiden den Aufwand einer Verkabelung der Ventile. Die Neuwarmwasserbereitung umfasst zudem ein Ladungsventil, das gleichfalls drahtlos ansteuerbar sein kann. Die Wärmepumpe umfasst auch ein Regel- und Steuergerät, das zur Durchführung eines hier vorgeschlagenen Verfahrens zum Betreiben der Wärmepumpenanlage eingerichtet sein kann.

Nach einem weiteren Aspekt wird auch ein Regel- und Steuergerät für eine Wärmepumpe vorgeschlagen, eingerichtet zur Durchführung eines hier vorgeschlagenen Verfahrens. Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. Das Regel- und Steuergerät kann hierfür drahtlos (Funk-)Signale an die drahtlos ansteuerbaren Ventile der Verbraucher und/ oder an ein Ladungsventil der Neuwarmwasserbereitung senden. Zudem können auf einem Speicher des Regel- und Steuergerätes im Rahmen der Durchführung eines hier vorgeschlagenen Verfahrens erfasste oder benötigte Daten hinterlegt werden oder sein.

Nach einem weiteren Aspekt wird ein Computerprogramm vorgeschlagen, umfassend Befehle, die einen Computer, beispielsweise ein Regel- und Steuergerät, dazu veranlassen, ein hier vorgeschlagenes Verfahren zum Betreiben einer Wärmepumpenanlage auszuführen.

Nach einem weiteren Aspekt wird auch eine Verwendung drahtlos ansteuerbarer Ventile (z.B. über deren drahtlos agierenden Regelorgane) der Verbraucher eines mit einer Wärmepumpenanlage verbundenen Heizkreises zum Mindern des Durchflusses des Heizkreises während einer Speicherladung eines Warmwasserspeichers der Wärmepumpenanlage vorgeschlagen.

Die im Zusammenhang mit den Verfahren erörterten Details, Merkmale und vorteilhaften Ausgestaltungen können entsprechend auch bei der hier vorgestellten Wärmepumpenanlage, dem Computerprogramm, dem Regel- und Steuergerät und/ oder der Verwendung auftreten und umgekehrt. Insoweit wird auf die dortigen Ausführungen zur näheren Charakterisierung der Merkmale vollumfänglich Bezug genommen.

Die Erfindung sowie das technische Umfeld werden nachfolgend anhand der beiliegenden Figur näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in der Figur erläuterten Sachverhalte zu extrahieren und mit anderen Bestandteilen und Erkenntnissen aus der vorliegenden Beschreibung zu kombinieren. Insbesondere ist darauf hinzuweisen, dass die Figur und insbesondere die dargestellten Größenverhältnisse nur schematisch sind. Es zeigen:
Fig. 1: einen Ablauf eines hier vorgeschlagenen Verfahrens zur Umrüstung einer Altheizungsanlage, und
Fig. 2: eine hier vorgeschlagene Wärmepumpenanlage.

Fig. 1 zeigt beispielhaft und schematisch einen Ablauf eines hier vorgeschlagenen Verfahrens zum Umrüsten einer Altheizungsanlage zu einer Wärmepumpenanlage. Das Verfahren dient einer besonders einfachen Umrüstung, bei der insbesondere keine oder nur geringfügige Verlegearbeiten für Leitungen zum Fluidtransport oder elektrische Leitungen notwendig sind. Ein hier vorgeschlagenes Verfahren und damit die Blöcke 110, 120 und 130 können einmalig im Rahmen der Umrüstung der Altheizungsanlage durchgeführt werden. Die mit den Blöcken 110, 120 und 130 dargestellte Reihenfolge der Schritte a), b) und c) kann sich bei einem regulären Betriebsablauf einstellen, wobei Reihenfolge der Durchführung der Schritte beliebig ist und auch gleichzeitig erfolgen kann.

Fig. 2 zeigt beispielhaft und schematisch eine Wärmepumpenanlage 1 in einer Wohneinheit 2, die gemäß einem hier vorgeschlagenen und in Fig. 1 dargestellten Verfahren von einer Altheizungsanlage umgerüstet wurde. Die Wohneinheit 2 ist Teil eines Mehrfamilienhauses und war vor der Durchführung eines hier vorgeschlagenen Verfahrens mit einem, ausschließlich die Wohneinheit 2 versorgenden (Alt-)Gasheizgerät, das an einer Einbauposition 9 angeordnet war, ausgerüstet. Zudem umfasste die Altheizungsanlage einen Heizkreis 7 mit einem Vorlauf 14 und einem Rücklauf 15, die vorteilhaft von der Wärmepumpenanlage 1 weiter genutzt werden soll. In dem Heizkreis 7 können Verbraucher 5, wie Heizkörper oder Flächenheizungen vorhanden sein.

In Block 110 kann gemäß Schritt a) ein Installieren einer Wärmepumpe 4 an einer Außenwand 3 der Wohneinheit 2 und verbinden mit dem Vorlauf 14 und dem Rücklauf 15 des Heizkreises 7 der Altheizungsanlage erfolgen. Dabei kann ein Wanddurchbruch durch die Außenwand 3 hergestellt werden, durch den die Wärmepumpe 4 Außenluft als Wärmequelle ansaugen kann.

In Block 120 kann gemäß Schritt b) ein Installieren einer Neuwarmwasserbereitung 8 an oder in unmittelbarer Nähe einer Position 9 des Gasheizgerätes der Altheizungsanlage und ein Verbinden der Neuwarmwasserbereitung 8 mit einem Kaltwasserzulauf 11 und einem Warmwasserauslauf 10 (der Altheizungsanlage) und dem Vorlauf 14 und dem Rücklauf 15 des Heizkreises 7 der Altheizungsanlage erfolgen. Die Neuwarmwasserbereitung 8 kann einen Warmwasserspeicher 13 umfassen, in dem ein Wärmetauscher 17 angeordnet ist, der mit dem Vorlauf 14 und dem Rücklauf 15 verbunden wird. Die Neuwarmwasserbereitung 8 kann eine drahtlos ansteuerbares Ladungsventil 12 aufweisen, das in dem Vorlauf 14 angeordnet ist und eine Zuführung von Wärmeträger zur Neuwarmwasserbereitung 8 öffnen und schließen kann.

In Block 130 kann gemäß Schritt c) ein Austauschen der (ggf. Regelorgane der) Ventile der Verbraucher 5 der Altheizungsanlage gegen drahtlos ansteuerbare Ventile 6 (bzw. (drahtlos agierenden Regelorgane der Ventile) stattfinden. Dieser Schritt ist einfach durchführbar, da an vorgesehenen Aufnahmen für Ventile an den Verbrauchern 5 lediglich die alten Ventile entfernt und drahtlos ansteuerbare Ventile 6 installiert werden müssen.

Die Wärmepumpe 4 umfasst ein Regel- und Steuergerät 16, das dazu eingerichtet ist, ein hier vorgeschlagenes Verfahren zum Betreiben der Wärmepumpenanlage 1 auszuführen. Hierfür kann das Regel und Steuergerät 16 eine Funkeinheit aufweisen, die den drahtlos ansteuerbaren Ventilen 6 und dem drahtlos ansteuerbaten Ladungsventil 12 Funksignale senden und diese damit steuern kann.

So können bei einem hier vorgeschlagenen Verfahren zum Betreiben der Wärmepumpenanlage 1 für eine Speicherladung des Warmwasserspeichers 13 die drahtlos ansteuerbaren Ventile 6 der Verbraucher 5 weitestgehend oder vollständig schließen und das Ladungsventil 12 öffnen, wodurch der von der Wärmepumpe erwärmte Wärmeträger im Heizkreis 7 weitestgehend vollständig dem Wärmetauscher 17 zugeführt wird und das im Warmwasserspeicher 13 enthaltene Warmwasser erwärmt werden kann. Eine Speicherladung des Warmwasserspeichers 13 kann beispielsweise durch einen in der Fig. 2 nicht gezeigten Temperatursensor, der die Temperatur des im Warmwasserspeicher 13 enthaltenen Warmwassers erfasst, ausgelöst werden. Das Verfahren zum Betreiben der Wärmepumpenanlage 1 kann in Form eines Computerprogrammproduktes 18, das auf einem Speicher des Regel- und Steuergerätes 16 hinterlegt ist, durch das Regel- und Steuergerät 16 ausgeführt werden.

### Bezugszeichenliste

- 1: Wärmepumpenanlage
- 2: Wohneinheit
- 3: Außenwand
- 4: Wärmepumpe
- 5: Verbraucher
- 6: drahtlos ansteuerbares Ventil
- 7: Heizkreis
- 8: Neuwarmwasserbereitung
- 9: Position
- 10: Warmwasserauslauf
- 11: Kaltwasserzulauf
- 12: Ladungsventil
- 13: Warmwasserspeicher
- 14: Vorlauf
- 15: Rücklauf
- 16: Regel- und Steuergerät
- 17: Wärmetauscher
- 18: Computerprogrammprodukt

## Patentansprüche

1. Verfahren zur Umrüstung einer Altheizungsanlage, welche ein zu entfernendes Gasheizgerät, ein Heizkreis (7) mit Ventilen aufweisenden Verbrauchern (5) sowie eine Altwarmwasserbereitung umfasst, hin zu einer Wärmepumpenanlage (1) in einer Wohneinheit (2), umfassend zumindest die folgenden Schritte:
a) Installieren einer Wärmepumpe (4) an einer Außenwand (3) der Wohneinheit (2) und verbinden der Wärmepumpe (4) mit einem Vorlauf (14) und einem Rücklauf (15) des Heizkreises (7) der Altheizungsanlage,
b) Installieren einer Neuwarmwasserbereitung (8) an oder in unmittelbarer Nähe einer Position (9) des Gasheizgerätes der Altheizungsanlage und verbinden der Neuwarmwasserbereitung (8) mit einem Kaltwasserzulauf (11) und einem Warmwasserauslauf (10) und dem Vorlauf (14) und dem Rücklauf (15) des Heizkreises (7) der Altheizungsanlage, und
c) Austauschen der Ventile und/ oder Regelorgane der Ventile der Verbraucher (5) der Altheizungsanlage gegen drahtlos ansteuerbare Ventile (6) und/ oder gegen drahtlos ansteuerbare Regelorgane der Ventile.

2. Verfahren nach Anspruch 1, wobei die Wärmepumpe (4) Umgebungsluft zur Wärmegewinnung nutzt und im Rahmen der Durchführung des Schrittes a) ein Durchbruch durch die Außenwand (3) erfolgt, durch den die Wärmepumpe (4) Außenluft ansaugen kann.

3. Verfahren nach einem der vorangehenden Ansprüche, wobei die Wärmepumpenanlage (1) ein Regel- und Steuergerät (16) umfasst, das dazu eingerichtet wird, die in Schritt c) ausgetauschten drahtlos ansteuerbaren Ventile (6) anzusteuern.

4. Verfahren zum Betreiben einer Wärmepumpenanlage (1), welche mittels eines Verfahrens nach einem der vorangehenden Ansprüche umgerüstet wurde, wobei eine Speicherladung des Warmwasserspeichers (13) initiiert werden kann, bei der die drahtlos ansteuerbaren Ventile (6) der Verbraucher (5) geschlossen werden und ein Ladungsventil (12) im Vorlauf (14) der Neuwarmwasserbereitung (8) geöffnet wird.

5. Verfahren zum Betreiben einer Wärmepumpenanlage (1) nach Anspruch 4, wobei bei dem weitestgehenden Schließen der drahtlos ansteuerbaren Ventile (6) der Verbraucher (7) die drahtlos ansteuerbaren Ventile (6) von vorgegebenen Räumen nicht vollständig geschlossen werden.

6. Wärmepumpenanlage (1), die mit einem Verfahren nach Anspruch 1 umgerüstet wurde und ein Regel- und Steuergerät (16) sowie Mittel zur Durchführung eines Verfahrens zum Betreiben einer Wärmepumpenanlage (1) nach einem der Ansprüche 4 oder 5 umfasst.

7. Wärmepumpenanlage (1) nach Anspruch 6, wobei die Wärmepumpe (4) eine Luft-Wasser-Wärmepumpe in Monoblockbauweise ist.

8. Wärmepumpenanlage (1) nach Anspruch 6 oder 7, wobei die Wärmepumpenanlage (1) ein Regel- und Steuergerät (16) umfasst, das dazu eingerichtet ist, die in Schritt c) ausgetauschten drahtlos ansteuerbaren Ventile (6) und/ oder deren Regelorgane anzusteuern.

9. Computerprogrammprodukt (18) umfassend Befehle, die eine Wärmepumpenanlage (1) nach Anspruch 6 dazu veranlassen ein Verfahren zum Betreiben einer Wärmepumpenanlage (1) nach Anspruch 4 oder 5 auszuführen.

10. Verwendung drahtlos ansteuerbarer Ventile (6) der Verbraucher (5) eines mit einer Wärmepumpenanlage (1) verbundenen Heizkreises (7) zum Mindern des Durchflusses des Heizkreises (7) während einer Speicherladung eines Warmwasserspeichers (13) der Wärmepumpenanlage (1).
